# EUROPÄISCHE PATENTSCHRIFT

(11) **EP 3 489 449 B1**
(45) Veröffentlichungstag und Bekanntmachung des Hinweises auf die Patenterteilung: **07.12.2022**
(21) Anmeldenummer: 18199692.7
(22) Anmeldetag: 10.10.2018
(51) Int. Cl.: E06B 9/01

(54) **OBJEKTSCHUTZGITTER ZUM NACHTRÄGLICHEN EINBAU IN WANDÖFFNUNGEN**
PROTECTIVE GRATING FOR BUILDING FOR SUBSEQUENT PLACEMENT IN WALL OPENINGS
GRILLE DE PROTECTION D'OBJETS DESTINÉE À L'INSTALLATION ULTÉRIEURE DANS LES OUVERTURES MURALES

(30) Priorität: 22.11.2017 DE 202017006046 U
(43) Veröffentlichungstag der Anmeldung: 29.05.2019
(73) Patentinhaber: Sommer Fassadensysteme-Stahlbau-Sicherheitstechnik GmbH & Co. KG, 95182 Döhlau (DE)
(72) Erfinder: Sommer, Oliver, 95028 Hof (DE); Hofmann, Jürgen, 95182 Tauperlitz (DE)
(74) Vertreter: Isarpatent

(56) Entgegenhaltungen:
- AU-A- 1 995 183
- US-A- 2 991 707

## Beschreibung

### GEBIET DER ERFINDUNG

Die vorliegende Erfindung betrifft ein Objektschutzgitter zum nachträglichen Einbau in Wandöffnungen

### TECHNISCHER HINTERGRUND

Sicherungsgitter für Wandöffnungen existieren in unterschiedlichsten Ausführungsformen.

Für gewisse Anwendungen, beispielsweise für zwischen zwei benachbarten Räumen vorgesehene Sicherungsgitter, besteht jedoch eine zusätzliche Anforderung darin, die Wandöffnung darüber hinaus nutzen zu können, beispielsweise für die Durchführung von Leitungen. Dabei ist trotzdem ein passierbarer Querschnitt möglichst gering zu halten.

Ein Sicherungsgitter für derartige Anforderungen ist in der DE 10 2009 045 984 A1 beschrieben. Demgemäß sind innerhalb einer Gebäudeöffnung quer verlaufende Rohre vorgesehen, welche Durchgangsöffnungen zur Aufnahme jeweils einer das jeweilige Rohr in vertikaler Richtung kreuzenden Gewindestange aufweisen. Durch eine Vielzahl von an den Gewindestangen vorgesehenen Muttern wird die Gewindestange gegenüber dem Rohr arretiert. Ferner sind auf die Gewindestangen Lamellen aufgesetzt und ebenfalls mittels auf den Gewindestangen vorgesehenen Muttern gehaltert. Aufgrund der Vielzahl loser bzw. zu verschraubender Teile ist dieses Sicherungsgitter aber mit einem hohen Montageaufwand verbunden.

Die DE 10 2015 211 702 A1 adressiert diese Problematik durch Einsatz mehrerer mehrfach abgewinkelter und mit einer Vielzahl von Ausnehmungen versehener, Rahmenprofile, in welche die Rohre eingelegt und formschlüssig gesichert werden können. Diese Konstruktion erfordert jedoch aufgrund der speziellen Formgebung der Rahmenprofile eine Maßanfertigung der Einzelteile.

Die AU 19951 83 A beschreibt ein Objektschutzgitter zum nachträglichen Einbau in Wandöffnungen, insbesondere zur Sicherung eines Restquerschnitts einer Wandöffnung mit Leitungsdurchführung, mit einer ersten Lamelle, mit einer zweiten Lamelle, welche in einer gemeinsamen Ebene in einem Winkel zu der ersten Lamelle angeordnet ist, wobei in einem Kreuzungsbereich die erste Lamelle eine erste Steckausnehmung und die zweite Lamelle eine der ersten Steckausnehmung entgegengesetzt ausgerichtete zweite Steckausnehmung aufweist, sodass die ersten und zweiten Lamellen ineinander steckbar sind, wobei jeweils an zumindest einem Abschnitt der Lamellen eine dritte Steckausnehmung vorgesehen ist, und mit einem Wandanschlusselement, welches einen Steckabschnitt und einen mit einer Wand befestigbaren Befestigungsabschnitt aufweist, wobei der Steckabschnitt eine vierte Steckausnehmung aufweist. Die AU 19951 83 A beschreibt damit einen Bausatz zur Bildung eines Sicherheitsgitters mit zwei orthogonal zueinander angeordneten Lamellen und einem ringsum angeordneten Rahmen. Die Lamellen werden über Ausnehmungen in den Rahmen eingesteckt. Der Rahmen kann Löcher aufweisen, sodass der Rahmen an einer Wand angeschraubt werden kann.

Die US 2 991 707 A beschreibt ein Lüftungsgitter mit orthogonal zueinander angeordneten Lamellen und einem Rahmen. Die Lamellen können in den Rahmen eingespannt und über weitere federnde Halterungen befestigt werden.

### ZUSAMMENFASSUNG DER ERFINDUNG

Vor diesem Hintergrund liegt der vorliegenden Erfindung die Aufgabe zugrunde, ein flexibel aus Einzelteilen zusammensetzbares und einfach nachträglich montierbares Objektschutzgitter anzugeben.

Erfindungsgemäß wird diese Aufgabe durch ein Objektschutzgitter mit den Merkmalen des Schutzanspruchs 1 gelöst.

Demgemäß ist vorgesehen:
Ein Objektschutzgitter zum nachträglichen Einbau in Wandöff-nungen, insbesondere zur Sicherung eines Restquerschnitts einer Wandöffnung mit Leitungsdurchführung, mit einer ersten Lamelle, mit einer zweiten Lamelle, welche in einer gemeinsamen Ebene in einem Winkel zu der ersten Lamelle angeordnet ist, wobei in einem Kreuzungsbereich die erste Lamellen eine erste Steckausnehmung und die zweite Lamelle eine der ersten Steckausnehmung entgegengesetzt ausgerichtete zweite Steckausnehmung aufweist, sodass die ersten und zweiten Lamellen ineinander steckbar sind, wobei jeweils an zumindest einem endseitigen Abschnitt der Lamellen eine dritte Steckausnehmung vorgesehen ist, und mit einem Wandanschlusselement, welches einen in die dritte Steckausnehmung einsteckbaren Steckabschnitt und einen mit einer Wand befestigbaren Befestigungsabschnitt aufweist, wobei der Steckabschnitt eine vierte Steckausnehmung aufweist und derart ausgebildet ist, dass die Lamellen damit an der Wand formschlüssig festlegbar sind.

Die der vorliegenden Erfindung zugrunde liegende Idee besteht darin, ein Objektschutzgitter mit einer Mehrzahl einzelner zusammensteckbarer Lamellen und endseitig darin einsteckbaren Wandanschlusselementen auszubilden. Auf diese Weise wird einerseits die Geometrie von zum Zusammenstecken vorgesehenen Steckausnehmungen für die Aussteifung des Gitters selbst genutzt. Andererseits ist ein Objektschutzgitter so flexibel aus, gegebenenfalls auch erst am Einbauort, auswählbaren und/oder ablängbaren Einzellamellen zusammensetzbar, wobei die Lamellen, insbesondere einzeln, flexibel an einer die Wandöffnung aufweisenden Wand befestigbar sind.

Denkbar ist es, lediglich die zweite Lamelle bzw. bei mehreren zweiten Lamellen die zweiten Lamellen an der Wand zu befestigen und die erste Lamelle bzw. bei mehreren ersten Lamellen die ersten Lamellen durch die Steckausnehmungen darin formschlüssig festzulegen. Die Wand kann dabei randseitig der Wandöffnung als rückwärtiger Anschlag für die Lamellen dienen.

Bei einer bevorzugten Ausführungsform wird jedoch, insbesondere zur Erhöhung der Widerstandsklasse, sowohl die erste als auch die zweite Lamelle bzw. bei jeweils mehreren Lamellen sowohl die ersten und die zweiten Lamellen mit einem Wandanschlusselement an der Wand befestigt. Sofern es die Einbausituation zulässt, wird an beiden endseitigen Abschnitten einer Lamelle jeweils ein Wandanschlusselement vorgesehen. Durch die vorzugsweise individuelle Befestigung an der Wand werden die Lamellen jeweils einzeln festgelegt. Denkbar ist aber auch eine gruppierte Befestigung, beispielsweise von zwei oder mehr Lamellen mit einem gemeinsamen Wandanschlusselement. Jedoch ist kein umlaufender Rahmen vorgesehen.

Zudem halten sich die Lamellen aber auch in dem jeweiligen Kreuzungsbereich gegenseitig, sodass vorteilhaft trotz des vergleichsweise einfachen mechanischen Aufbaus eine recht hohe einbruchhemmende Wirkung, beispielsweise gemäß der Widerstandsklasse RC5, bereitstellbar ist.

Unter einer Lamelle ist beispielsweise ein Flachprofil zu verstehen. Denkbar sind jedoch auch einfach oder mehrfach gebogene oder gekrümmte Lamellen.

Eine Steckausnehmung ist insbesondere als eine in Querrichtung oder zumindest schräg zur Längsrichtung der Lamelle verlaufende Ausnehmung zu verstehen, welche sich von einem Rand der Lamelle aus durchgehend, vorzugsweise über die gesamte Dicke, jedoch nicht über die gesamte Breite der Lamelle erstreckt. Beispielsweise kann sich die Steckausnehmung über die halbe Breite bis in eine Mitte der Lamelle erstrecken. Somit sind eine erste und eine zweite Lamelle ohne Überstand ineinander steckbar.

Während sich die erste und die zweite Steckausnehmung vorzugsweise ergänzen, kann die dritte Steckausnehmung davon abweichend ausgebildet sein. Sie ist insbesondere an das Wandanschlusselement angepasst ausgebildet bzw. darauf abgestimmt. Insbesondere weist die dritte Steckausnehmung im Vergleich zu der ersten oder zweiten Steckausnehmung eine geringere Tiefe auf.

Die erste und die zweite Lamelle bzw. sämtliche sich kreuzenden Lamellen können bei einer Ausführungsform, zumindest im Wesentlichen, senkrecht zueinander angeordnet sein. Andere Ausgestaltungen sind jedoch ebenso möglich, sodass beispielsweise auch schräg oder auch, zumindest abschnittsweise, rund verlaufende Lamellen möglich sind.

Herstellbar ist ein solches Objektschutzgitter gemäß der vorliegenden Erfindung beispielsweise mit einem Verfahren zum nachträglichen Einbau eines Objektschutzgitters, mit den folgenden Schritten: Anordnen einer ersten Lamelle, welche eine erste Steckausnehmung aufweist, und einer zweiten Lamelle, welche eine zweite Steckausnehmung aufweist, in einer gemeinsamen Ebene über Kreuz, wobei in einem Kreuzungsbereich die erste und zweite Steckausnehmung ineinander gesteckt werden; Einstecken eines Steckabschnitts eines Wandanschlusselements in eine an zumindest einem endseitigen Abschnitt zumindest einer der ersten und zweiten Lamellen vorgesehenen dritte Steckausnehmung; und Befestigen eines Befestigungsabschnitts des Wandanschlusselements mit einer Wand derart, dass die Lamellen damit an der Wand formschlüssig festgelegt werden.

Selbstverständlich kann das Verfahren mit sämtlichen Merkmalen des erfindungsgemäßen Objektschutzgitters bzw. mit Schritten derer Montage ergänzt werden.

Ein erfindungsgemäßes Objektschutzgitter eignet sich aufgrund seiner flexiblen Montierbarkeit insbesondere zum nachträglichen Einbau in Wandöffnungen. Vor allem eignet es sich zur flexiblen Anpassung an Gegebenheiten des Einbauorts, beispielsweise auch wenn sich dort bereits Durchgangsleitungen befinden und der Restquerschnitt gegen unbefugtes Eintreten oder Einwerfen von Gegenständen gesichert werden soll.

Die Anbindung des Wandanschlusselements erfolgt vorzugsweise an Betonwänden, wobei aber auch andere Materialien der Wand möglich sind. Die Wandanschlusselemente werden dazu mit der Wand beispielsweise verdübelt und/oder verschraubt.

Die Lamellen können in verschiedenen Längen vorgefertigt mit entsprechend darin vorgesehenen Steckausnehmungen ausgebildet sein. Denkbar wäre aber auch, die Lamellen als Endlosprodukte bzw. Meterware individuell kürzbar vorzusehen. In beiden Fällen können die Lamellen angepasst an die Einbausituation, insbesondere den individuellen Verlauf von Leitungen und/oder die individuelle Größe und Form einer Wandöffnung, bei der Montage gewählt werden.

Die ersten und zweiten Lamellen können insbesondere als vertikale und horizontale Lamellen vorgesehen werden. In diesem Fall weisen die vertikalen Lamellen beispielsweise Steckausnehmungen in Form von Schlitzen zum Einsetzen von horizontalen Lamellen auf, und umgekehrt.

Vorzugsweise wird das Objektschutzgitter an einer geschützten Innenseite der Wand montiert.

Der Steckabschnitt der Wandanschlusselemente ist erfindungsgemäß mit einer weiteren vierten Steckausnehmung ausgebildet. Beispielsweise kann ein als Wandanschlusswinkel ausgebildetes Wandanschlusselement an einer Seite einen teilweise durchgehenden Schlitz an dem Steckabschnitt aufweisen. Der Schlitz kann sich dabei insbesondere auch über eine Ecke bzw. Kante des Wandanschlusswinkels hinweg erstrecken, sodass die Lamelle in beiden Dimensionen des Wandanschlusswinkels in dem Schlitz aufnehmbar ist.

Ein derartiges Wandanschlusselement wird an dem Endabschnitt in die zweite Lamelle gesteckt und anschließend mit der Wand befestigt. Im Falle eines Wandanschlusswinkels kann dieser beispielsweise endseitig über die Lamelle in die dritte Steckausnehmung geschoben und anschließend mit Stahldübeln in einer Betonwand verschraubt werden. Selbstverständlich kann selbiges ergänzend auch an einem Endabschnitt der ersten Lamelle und/oder an den jeweils zweiten Endabschnitten der ersten und/oder zweiten Lamellen vorgesehen werden.

Sofern beide Endabschnitte der zweiten Lamelle die Wandöffnung überragen, werden vorzugsweise beide Endabschnitte mit Wandanschlusselementen befestigt. Selbstverständlich können, je nach Einbausituation und gewünschten Widerstandsklasse, auch die ersten Lamellen in gleicher Weise wie die zweiten Lamellen mit Wandanschlusselementen an der Wand befestigt werden.

Es ist insbesondere kein umlaufender Rahmen des Objektschutzgitters vorgesehen, sondern eine Vielzahl individueller bzw. einzeln befestigter Wandanschlusselemente für jede Lamelle. Auf diese Weise ist die Montage einerseits sehr flexibel und andererseits aber auch eine zur Demontage nötige Zeit, welche letztlich die Widerstandsklasse bestimmt, relativ hoch, da sich die Lamellen auch gegenseitig halten.

Als Werkstoff des Objektschutzgitters, insbesondere der Lamellen und/oder Wandanschlusselemente, kommt insbesondere Stahl infrage, beispielsweise S 235 oder S 335, vorzugsweise verzinkt oder lackiert. Selbstverständlich sind aber, je nach der geforderten Widerstandsklasse, auch andere Werkstoffe einsetzbar.

Denkbar ist ferner, unterschiedliche Werkstoffe für Lamellen und Wandanschlusselement einzusetzen. Befinden sich die Wandanschlusselemente beispielsweise weit entfernt von der Wandöffnung und sind somit von außen nicht angreifbar, so können diese gegebenenfalls auch mit einem Material geringerer Festigkeit, beispielsweise Messing, Gusseisen, Aluminium oder Kunststoff, gebildet sein.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer Ausführungsform sind die erste und zweite Steckausnehmung jeweils als gerader, einen Lamellenquerschnitt teilweise durchdringender Schlitz ausgebildet.

Gemäß einer Ausführungsform entspricht die Breite des Schlitzes im Wesentlichen der Lamellenstärke. Die Abstimmung der Breite des Schlitzes auf die Lamellenstärke ist dabei mit vorbestimmter Passung möglich, vorzugsweise mit Spiel- oder Übergangspassung.

Gemäß einer Ausführungsform ist die dritte Steckausnehmung der zweiten Steckausnehmung entgegengesetzt ausgerichtet. Somit ist ein einfaches Einsetzen gewährleistet. Ferner ist auf diese Weise ist ein Formschluss möglich. Dabei kann die Ausrichtung ggfs. auch nur teilweise entgegengesetzt bzw. schräg sein.

Gemäß einer Ausführungsform ist der Steckabschnitt derart ausgebildet, dass eine Lamelle damit in alle Richtungen bzw. Raumrichtungen festlegbar ist. Der Steckabschnitt bildet somit vorzugsweise einen Anschlag in allen drei translatorischen Freiheitsgraden. Auch eine zumindest teilweise Festlegung rotatorischer Freiheitsgrade ist dabei möglich.

Gemäß einer Ausführungsform ist das Wandanschlusselement als Wandanschlusswinkel ausgebildet, wobei der Steckabschnitt an einem ersten Winkelarm und der Befestigungsabschnitt an einem zweiten Winkelarm vorgesehen sind. Vorteilhaft können so beispielsweise auch bearbeitete Standard-Winkel als Wandanschlusselement eingesetzt werden.

Gemäß einer Ausführungsform weist der Steckabschnitt eine in den ersten Winkelarm eingebrachte vierte Steckausnehmung auf, welche der dritten Steckausnehmung entgegengesetzt ausgerichtet ist. Beispielsweise kann die vierte Steckausnehmung in einen Standard-Winkel eingefräßt werden.

Gemäß einer Ausführungsform ist die dritte Steckausnehmung als gerader, einen Lamellenquerschnitt teilweise durchdringender Schlitz ausgebildet. Die Breite des Schlitzes entspricht im Wesentlichen der Winkelstärke, wobei verschiedene Abstimmungen der Passung möglich sind, beispielsweise als Spiel- oder Übergangspassung.

Gemäß einer Ausführungsform ist die vierte Steckausnehmung als gerader, einen Querschnitt des Steckabschnitts teilweise durchdringender Schlitz ausgebildet. Die Breite des Schlitzes entspricht im Wesentlichen der Lamellenstärke, wobei ebenfalls verschiedene Abstimmungen der Passung möglich sind, vorzugsweise als Spiel- oder Übergangspassung.

Gemäß einer vorteilhaften Ausführungsform ist in dem Kreuzungsbereich ein Sicherungselement zur Sicherung der Steckverbindung vorgesehen. Auf diese Weise wird die Steckverbindung gegen unerwünschtes bzw. unbefugtes Lösen gesichert.

Gemäß einer Weiterbildung weist das Sicherungselement einen Flachverbinder auf. Der Flachverbinder ist mit der ersten Lamelle derart befestigbar vorgesehen, dass er sich in dem Kreuzungsbereich parallel zu der ersten Lamelle über die zweite Lamelle erstreckt und die zweite Lamelle so formschlüssig in der ersten Steckausnehmung sichert. Bei dem Flachverbinder handelt es sich beispielsweise um ein U-förmiges Flacheisen mit Durchgangsbohrungen zur Befestigung im Bereich der U-Schenkel.

Gemäß einer Weiterbildung weist das Sicherungselement zwei sich in dem Kreuzungsbereich an beiden Seiten der ersten Lamelle gegenüberliegend angeordnete Flachverbinder auf. Auf diese Weise wird die Sicherung der Steckverbindung vorteilhaft verstärkt. Zumindest einer der beiden Flachverbinder kann dabei zumindest eine Gewindebohrung aufweisen, sodass die beiden Flachverbinder mit einer Schraube verbindbar und so befestigbar sind. Zur Befestigung wird in diesem Fall ferner eine Bohrung in der ersten Lamelle vorgesehen, wobei eine Schraube an einer ersten Seite in eine Bohrung des ersten Flachverbinders eingeführt, durch die Bohrung der Lamelle hindurchgeführt und an der zweiten Seite in eine Gewindebohrung eines zweiten Flachverbinders geschraubt wird.

Gemäß einer bevorzugten Weiterbildung ist ein zur Befestigung des Flachverbinders vorgesehener Werkzeugansatz im montierten Zustand mit einem kraftschlüssig eingetriebenen Sicherungseinsatz versehen. Beispielsweise kann ein Innensechskant oder Innen-Torx mit einer darin mit einer Presspassung eingetriebenen oder eingeschlagenen Stahlkugel gesichert werden.

Gemäß einer weiteren Ausführungsform weist das Sicherungselement einen Bügelhalter auf, welcher einen die erste Lamelle befestigenden U-förmigen Bügel und eine den Kreuzungsbereich überdeckende Schelle umfasst.

Gemäß einer Weiterbildung weist der Bügelhalter einen ersten und einen zweiten U-förmigen Bügel auf. Die U-förmigen Bügel werden beidseitig des Kreuzungsbereichs vorgesehen. Beispielsweise werden sie durch jeweils eine Durchgangsöffnung in der ersten Lamelle geführt und mit jeweils beiden Bügelenden mit der Schelle befestigt. Denkbar ist auch, die Bügel um die gesamte Tiefe der ersten Lamelle zu führen, sodass sie die Lamelle umgreifen. Auf diese Weise wird jeweils ein Formschluss des U-förmigen Bügels mit der ersten Lamelle hergestellt.

Der U-förmige Bügel ist mit der Schelle befestigbar, beispielsweise durch Verschrauben oder Verschweißen.

Im Falle einer Verschraubung weisen die Schenkel des U-förmigen Bügels beispielsweise ein Außengewinde auf. Ferner sind die für die Verschraubung eingesetzten Muttern an der geschützten bzw. der Innenseite des Objektschutzgitters vorgesehen, sodass sie nach außen hin von der Schelle überdeckt sind. Vorzugsweise kann auch eine Abdeckung der Muttern vorgesehen sein, welche mit einem geeigneten Befestigungsmittel, beispielsweise mit einer Senkschraube, in der Schelle befestigt wird. Ein Werkzeugansatz des Befestigungsmittels wird bzw. ist nach der Montage vorzugsweise mit einem Sicherungseinsatz versehen, beispielsweise in Form einer mit einer Presspassung eingeschlagenen Stahlkugel.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: eine schematische Darstellung eines Abschnitts eines Objektschutzgitters;
- Fig. 2A - 2D: Schritte zur Montage beim Einbau eines Objektschutzgitters;
- Fig. 3: eine perspektivische Detaildarstellung von Kreuzungsbereichen eines Objektschutzgitters;
- Fig. 4: eine Draufsicht mit Quer- und Längsschnitt eines Objektschutzgitters gemäß einer weiteren Ausführungsform;
- Fig. 5: eine Draufsicht mit Quer- und Längsschnitt eines Verbindungselements;
- Fig. 6: ein Verbindungselement mit Sicherungseinsatz;
- Fig. 7: eine Draufsicht und Vorderansicht eines Verbindungselements gemäß einer weiteren Ausführungsform; und
- Fig. 8: eine Draufsicht mit Quer- und Längsschnitt eines Verbindungselements gemäß einer noch weiteren Ausführungsform.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

### BESCHREIBUNG VON AUSFÜHRUNGSBEISPIELEN

Fig. 1 zeigt eine schematische Darstellung eines Abschnitts eines Objektschutzgitters 1.

Bei dem Objektschutzgitter 1 handelt es sich um ein zum nachträglichen Einbau in eine Wandöffnung 20 vorgesehenes Gitter, welches eine erste Lamelle 2 und eine zweite Lamelle 3 aufweist. Die beiden Lamellen 2, 3 sind in einer gemeinsamen Ebene der Wandöffnung 20 in einem Winkel zueinander angeordnet.

In einem Kreuzungsbereich 4 der Lamellen 2, 3 weist die erste Lamelle 2 eine erste Steckausnehmung 5 und die zweite Lamelle 3 eine der ersten Steckausnehmung 5 entgegengesetzt ausgerichtete zweite Steckausnehmung 6 auf. Mittels der Steckausnehmungen 5, 6 sind die beiden Lamellen 2,3, wie dargestellt, ineinander steckbar.

In der gezeigten Ausführungsform ist die erste Steckausnehmung 5 der ersten Lamelle 2 an einer in die Zeichnungsebene hineinragenden Längsseite der ersten Lamelle 2 angeordnet. Die zweite Steckausnehmung 6 der zweiten Lamelle ist an dem in der Zeichnungsebene liegenden längsseitigen Rand der zweiten Lamelle 3 angeordnet.

Die erste und zweite Lamelle 2, 3 weisen ferner jeweils an einem endseitigen Abschnitt eine dritte Steckausnehmung 7 auf.In der dargestellten Perspektive liegen der endseitige Abschnitt und die dritte Steckausnehmung 7 am oberen Ende der zweiten Lamelle 3. In diesem Bereich ist auch ein hier verdeckter Absatz 21 der zweiten Lamelle 3 vorgesehen, welcher zur Anlage an den Rand der Wandöffnung 20 vorgesehen und ausgebildet ist. In gleicher Weise ist auch ein Absatz 21'an dem endseitigen Abschnitt der ersten Lamelle vorgesehen.

Darüber hinaus ist ein Wandanschlusselement 8 vorgesehen, welches einen Steckabschnitt 9 und einen Befestigungsabschnitt 10 aufweist. Der Steckabschnitt 9 ist in die dritte Steckausnehmung 7 einsteckbar ausgebildet. Der Befestigungsabschnitt 10 ist ferner mit einer Wand befestigbar ausgebildet. Durch Einstecken des Steckabschnitts 9 in die dritte Steckausnehmung 7 und Befestigen des Befestigungsabschnitts 10 mit der Wand ist die zweite Lamelle 3 formschlüssig an der Wand festgelegt. Insbesondere kann sie so in keinem der 3 translatorischen Freiheitsgrade mehr verschoben werden. Auch die rotatorischen Freiheitsgrade sind, zumindest weitgehend, festgelegt.

Die Fig. 2A - 2D zeigen Schritte des Einbaus eines Objektschutzgitters. Mit den dargestellten Schritten zum Einbau ist das Objektschutzgitter am Einbauort montierbar bzw. herstellbar. Selbstverständlich können aber ergänzende Montageschritte für weitere, hier nicht dargestellte Elemente, vorgesehen werden.

Fig. 2A illustriert einen Schritt des Anordnens einer Mehrzahl erster Lamellen 2 in einer Wandöffnung 20.

Die ersten Lamellen 2 sind als Flachprofile ausgebildet, welche Ausnehmungen in Form von Steckausnehmungen 5 und endseitigen Absätzen 21 aufweisen.

Die Montage erfolgt auf einer geschützten Wandseite entgegengesetzt einer Angriffseite

Die ersten Lamellen werden hier beispielhaft senkrecht in die Wandöffnung 20 eingebracht. Die Orientierung der ersten und zweiten Lamellen 2, 3 ist hier daher gegenüber Fig. 1 vertauscht.

Die Anordnung der ersten Lamellen 2 wird in einem Abstand voneinander vorgenommen, welcher einem Abstand zweiter Steckausnehmungen 6 der zweiten Lamellen 3 entspricht. In der dargestellten Ausführungsform ist dieser Abstand regulär bzw. gleichmäßig. Bei weiteren Ausführungsformen wären aber auch irreguläre bzw. ungleichmäßige Abstände denkbar.

Die ersten Lamellen 2 werden lot- und fluchtgerecht auf den gewünschten Abstand ausgerichtet und vorerst provisorisch fixiert (z.B. mit Holzkeilen), sodass die Lamellenenden mit den endseitigen Abschnitten der Lamellen an der geschützten Wandseite anliegen.

In einem zweiten Schritt gemäß Fig. 2B werden dann jeweils in den Kreuzungsbereichen 4 der Lamellen 2, 3 zweite Lamellen 3 mit ihrem zweiten Steckausnehmungen 6 über Kreuz in die ersten Steckausnehmungen 5 der ersten Lamellen 2 gesteckt. Die ersten und zweiten Steckausnehmungen 5,6 sind bei der dargestellten Ausführungsform jeweils als gerader, die erste und zweite Steckausnehmung 5, 6 jeweils teilweise durchdringender Schlitz ausgebildet. Eine Breite des Schlitzes entspricht dabei im Wesentlichen, d.h. mit einer vorbestimmten Passung, insbesondere Spielpassung, einer Lamellenstärke der ersten und zweiten Lamellen.

Bei der dargestellten Ausführungsform ist die Wandöffnung 20 rein beispielhaft in etwa quadratisch ausgebildet. Abgesehen von der Richtung der zweiten Steckausnehmungen 6 sind die zweiten Lamellen daher im Wesentlichen gleich den ersten Lamellen ausgebildet. Selbstverständlich können aber bei abweichenden Längs- oder Quer-Dimensionen unterschiedliche Längen der ersten und zweiten Lamellen vorgesehen werden. Insbesondere können die ersten und/oder zweiten Lamellen 2, 3 angepasst an die Größe der Wandöffnung 20 auch individuell abgelängt bzw. in der Länge angepasst werden.

Zur besseren Übersichtlichkeit sind hier lediglich zwei zweite Lamellen dargestellt, Welche jeweils in die äußersten ersten Steckausnehmungen 5 der ersten Lamellen 2 eingesteckt sind. Dies dient unter anderem auch zur Kontrolle der Abstandsmaße der ersten Lamellen 2. Der endmontierte Zustand mit allen zweiten Lamellen 3 ist in Fig. 2D dargestellt.

Sowohl die ersten Lamellen 2 als auch die zweiten Lamellen 3 weißen jeweils in ihren endseitigen Abschnitten einen Absatz auf, welcher sich an dem Rand der Wandöffnung 20 abstützt, sodass durch das Positionieren und ineinander Stecken einerseits ein rück- bzw. wandseitiger Anschlag gebildet ist und andererseits die vertikale und horizontale Position der Lamellen 2, 3 in der Wandöffnung 20 weitgehend vorbestimmt ist. Selbstverständlich ist dabei aber eine Doppelpassung zu vermeiden, sodass in der Praxis ein ausreichendes Spiel vorgesehen wird.

Fig. 2C zeigt einen weiteren Schritt der Montage, wobei die Wandanschlusselemente 8 mit dem Steckabschnitt 9 jeweils an einem endseitigen Abschnitt der Lamellen 2,3 in daran vorgesehene dritte Steckausnehmungen 7 gesteckt werden. Die dritten Steckausnehmungen 7 sind den zweiten Steckausnehmungen 6 entgegengesetzt ausgerichtet.

Die Wandanschlusselemente 8 können, wie in der hier dargestellten Ausführungsform (siehe dazu auch Fig. 2D) sowohl an den ersten als auch an den zweiten Lamellen 2, 3 vorgesehen werden.

Bei weiteren Ausführungsformen ist es denkbar, auch lediglich an den ersten oder zweiten Lamellen Wandanschlusselemente 8 vorzusehen und die anderen Lamellen nur durch ihren endseitigen Absatz 21 und die ersten und zweiten Steckausnehmungen 5,6 formschlüssig daran festzulegen.

Bei noch weiteren Ausführungsformen ist es auch denkbar, Wandanschlusselemente 8 an einem endseitigen Abschnitt der ersten oder zweiten Lamellen wegzulassen, sofern beide endseitigen Abschnitte der anderen der ersten oder zweiten Lamellen mit Wandanschlusselementen 8 versehen und an der Wand befestigt sind. In diesem Fall müssten die anderen Lamellen jedoch ausreichend mit Sicherungselementen in den Kreuzungspunkten befestigt sein bzw. werden.

Zur besseren Übersichtlichkeit sind in Fig. 2C lediglich an den ersten Lamellen angebrachte Wandanschlusselemente 8 dargestellt. Ferner rein illustrativ sind hier Wandanschlusselemente 8 teilweise als Doppelelemente für zwei Lamellen und teilweise als einzelne Wandanschlusselemente 8 für eine einzelne Lamelle vorgesehen. Denkbar wären darüber hinaus selbstverständlich auch Drei- oder Mehrfach-Elemente für drei oder mehr Lamellen.

Die Wandanschlusselemente 8 werden jeweils mit ihrem Befestigungsabschnitt 10 jenseits der Wandöffnung 20 an der Wand befestigt, beispielsweise durch Andübeln mit geeigneten Bohrungen, Dübeln und Schrauben.

Das Wandanschlusselement 8 ist hier als Wandanschlusswinkel ausgebildet, wobei der Steckabschnitt 9 an einem ersten Winkelarm und der Befestigungsabschnitt 10 an einem zweiten Winkelarm vorgesehen sind. Zum Einstecken weist der Steckabschnitt 9 eine in den ersten Winkelarm eingebrachte vierte Steckausnehmung 11 auf, welche der dritten Steckausnehmung 7 entgegengesetzt ausgerichtet ist. Die vierte Steckausnehmung 11 als gerader, einen Querschnitt des Steckabschnitts 9 teilweise durchdringender Schlitz ausgebildet ist, dessen Breite im Wesentlichen der Lamellenstärke entspricht. Die dritte Steckausnehmung 7 in der Lamelle ist ebenfalls als gerader, einen Lamellenquerschnitt teilweise durchdringender Schlitz ausgebildet, dessen Breite im Wesentlichen der Winkelstärke entspricht. Auf diese Weise werden die als Wandanschlusswinkel ausgebildeten Wandanschlusselemente 8 auf der geschützten Wandseite über alle Lamellenenden in deren dafür vorgesehenen dritten Steckausnehmungen 7 gesteckt.

Als Befestigungsmittel zur Wandbefestigung sind beispielsweise in einer Wand aus Beton Durchsteckanker der Dimension M1O mit Senkkopf vorgesehen. Bohrungen in der Wand werden gemäß der Dübelvorgabe (Durchmesser, Bohrtiefe) ausgeführt. die Dübel werden dann durch die dafür in dem Befestigungsabschnitt vorgesehenen Löcher in den Wandanschlusswinkel, vorzugsweise mit Unterlegscheiben, eingesteckt, und der Dübel gemäß zulässigem Anzugsmoment festgezogen.

Nach dem Befestigen erster Wandanschlusswinkel 8 an den senkrechten Lamellen 2 können alle fehlenden waagrechten Lamellen 3 eingesteckt und auch mit den Wandanschlusswinkeln befestigt werden.

Fig. 2D zeigt den endmontierten Zustand des Objektschutzgitters 1, wobei rein beispielhaft an sämtlichen Lamellen 2, 3 endseitig Wandanschlusselemente 8 vorgesehen sind. Je nach Einbausituation können bei anderen Ausführungsformen einzelne Lamellen auch nur teilweise die Wandöffnung 20 überragen, sodass die Lamellen teilweise auch nur an einer Seite mit einem Wandanschlusselement 8 befestigt sein können. In diesem Fall ist jedoch an einem zweiten abgelängten bzw. gekürzten Ende eine T-Verbindung mit einer kreuzenden Lamelle herzustellen, worauf in Bezug auf Fig. 6 noch näher eingegangen wird.

Zur Herstellung des endmontierten Zustands gemäß Fig. 2D ist ferner ein Schritt des Anbringens von Sicherungselementen 12 in den Kreuzungsbereichen 4 vorgesehen. Diese dienen zum Sichern der Steckverbindung, sodass auch in den Kreuzungsbereichen 4 ein Formschluss hergestellt wird.

Bei der dargestellten Ausführungsform werden die Sicherungselemente 12 an allen Kreuzungsbereichen an den senkrechten Lamellen 2 in Form zweier Flachverbinder vorgesehen, welche jeweils mit zwei Innensechskant-Senkschrauben angeschraubt werden. In alle Schrauben werden abschließend mittels eines Eindrück- bzw. Einschlagwerkzeuges Stahlkugeln in den Innensechskant eingedrückt bzw. eingeschlagen.

Das Objektschutzgitter 1 ist zum nachträglichen Einbau in Wandöffnungen konzipiert, bevorzugt wenn sich dort bereits Durchgangsleitungen befinden und der Restquerschnitt gegen unbefugtes Eintreten oder Einwerfen von Gegenständen gesichert werden soll.

Grundsätzlich sind auch abweichende Formen von Wandanschluss elementen 8 denkbar. Bei einer Ausführungsform erfolgt die Anbindung der Gitterkonstruktion vorwiegend an Betonwänden und dort entweder mittels geeigneter Rahmen- oder Kurzteile als Wandanschlusselemente 8, die mit der angrenzenden Wand verdübelt werden. Die Rahmen- oder Kurzteile sind mit ausgefrästen Schlitzen als vierte Steckausnehmung 11, in welche die ersten Lamellen 2 in Form von vertikalen Flachlamellen eingesetzt werden können, ausgebildet. Die vertikalen Lamellen 2 haben erste Steckausnehmungen 5 in Form von Schlitzen zum Einsetzen von horizontalen zweiten Lamellen 3. Die Sicherung der Lamellen entsteht so, dass die Wandanschlusselemente an zumindest einer als Steckabschnitt ausgebildeten Seite des Winkels nicht durchgehend geschlitzt sind. Die Schlitze sind vielmehr am Ende des Steckabschnitts geschlossen. Die Winkel werden über Lamellen geschoben und anschließend mit in der Wand vorgesehenen Stahldübeln verschraubt.

Bei einer derartigen Montage wird auf einen umlaufenden Rahmen verzichtet. Die waagrechten Lamellen 3 werden in die vorgerichteten Schlitze 5 der vertikalen Lamellen 2 geschoben. Anschließend werden die einzelnen Wandanschlusselemente 8 bzw. -winkel über die jeweiligen Enden der Lamellen 2, 3 geschoben und mit Wanddübeln verschraubt.

Im Kreuzungsbereich 4 werden Flachverbindern 13 in Form von geschlitzten Flachstücken bzw. Flacheisen an den vertikalen Lamellen verschraubt und die Lamellen so gegeneinander gesichert.

Der für die Lamellen 2, 3 und/oder Wandanschlusselemente 8 eingesetzte Werkstoff ist beispielsweise vorwiegend Stahl S 235 oder S 335, insbesondere verzinkt oder lackiert.

Ferner sind auch an das Mauerwerk der Wand diverse Anforderungen zu stellen. Um die einbruchhemmende Wirkung einbruchhemmender Elemente sicherzustellen, wird davon ausgegangen, dass die angrenzende Wand eine Massivwand aus Beton oder Ziegelmauerwerk gemäß den Anforderungen an die umgebende Wand nach DIN EN 1627:2011-09 ist:

| | Wand aus Mauerwerk nach DIN 1053-1 | | | Wand aus Stahlbeton nach DIN 1045-2 | |
|---|---|---|---|---|---|
| Widerstandsklasse | Nenndicke | Druckfestigkeit der Steine | Mörtelgruppe (min) | Nenndicke | Festigkeitsklasse |
| RC5 | ≥240 mm | ≥20 | DM | ≥140 mm | C12/C15 |

Eine Eignung anderer Wandbauarten (z.B. Montagewände) ist unter Umständen gegeben, wenn sichergestellt wird, dass die auftretenden Belastungen aufgenommen werden können und der Widerstand des Mauerwerks vergleichbar zum Widerstand des einbruchhemmenden Objektschutzgitters ist.

Vor der Montage ist die Wandöffnung 20 auf Beschädigungen zu überprüfen, welche die allgemeine Festigkeit beeinträchtigen können.

Die Wahl der Befestigungsmittel wird unter Berücksichtigung der zu übertragenden Kräfte, der Festigkeit des angrenzenden Bauteils (Mauerwerk, Beton) und der in der Anschlussfuge auftretenden Bewegungen, z. B. durch Wärmedehnung, vorgenommen.

Fig. 3 zeigt eine perspektivische Detaildarstellung von Kreuzungsbereichen 4 gemäß einer Ausführungsform eines Objektschutzgitters 1.

In dem Kreuzungsbereich 4 ist jeweils ein Sicherungselement 12 zur Sicherung der Steckverbindung der ersten und zweiten Lamellen 2, 3 vorgesehen. Bei der hier dargestellten Ausführungsform handelt es sich bei dem Sicherungselement 12 um einen Flachverbinder 13, worauf in Bezug auf Fig. 5 noch näher eingegangen wird.

Ein derartiger Flachverbinder 13 ist mit der ersten Lamelle 2 derart befestigbar vorgesehen, dass er sich in dem Kreuzungsbereich 4 parallel zu der ersten Lamelle 2 über die zweite Lamelle 3 erstreckt und die zweite Lamelle so formschlüssig in der ersten Steckausnehmung 5 sichert. Auf diese Weise werden die ersten und zweiten Lamellen 2, 3 in ihren Steckverbindungen fest miteinander gekoppelt.

Bei der hier dargestellten Ausführungsform weist das Sicherungselement 12 zwei sich in dem Kreuzungsbereich 4 an beiden Seiten der ersten Lamelle 2 gegenüberliegend angeordnete Flachverbinder 13 auf. Diese lassen sich somit zur Montagegegeneinander verschrauben.

Insgesamt sind auf diese Weise eine Vielzahl von Verbindungen der Lamellen 2, 3 untereinander und mit der Wand geschaffen. Zum Lösen des Objektschutzgitters 1 müssten zumindest sämtliche Befestigungen mit der Wand gelöst werden, was aber insbesondere aufgrund dessen, dass diese bzw. die Wandanschlusselemente 8 sich bevorzugt an einer geschützten Innenseite des Objektschutzgitters 1 befinden, sehr aufwendig ist. Ein derartiges Objektschutzgitter weist somit beispielhaft die Widerstandsklasse RC 5 nach DIN EN 1627 auf.

Fig. 4 zeigt eine Draufsicht mit Quer- und Längsschnitt eines Objektschutzgitters 1 gemäß einer weiteren Ausführungsform.

Bei dieser Ausführungsform sind beispielhaft verschiedene Ausführungen von ersten und zweiten Lamellen 2, 3, von Wandanschlusselementen 8 sowie von Sicherungselementen 12 dargestellt. Die verschiedenen Varianten dienen insbesondere der individuellen Anpassung, beispielsweise an die Bedürfnisse von durch die Wandöffnung hindurchtretenden Leitungsführungen. In Gitterabschnitten ohne derartige Leitungsführungen können die Gitterabstände somit engmaschiger gesetzt werden, während Ausnehmungen des Gitters Zur Leitungsführung lokal in unterschiedlichsten Größen möglich sind.

Zum einen können die Abstände erster und zweiter Lamellen 2, 3 jeweils untereinander durch verschiedene bzw. verschieden breite Wandanschlusselemente 8 eingestellt werden. Die Position der ersten und zweiten Steckausnehmungen 5, 6 ist dabei jeweils entsprechend angepasst.

In der Schnittdarstellung A-A ist die Ausgestaltung der Wandanschlusselemente 8 im Schnitt erkennbar. Diese sind hier als 90°-Winkelverbinder ausgebildet, wobei der Steckabschnitt 9 die vierte Steckausnehmung 11 aufweist. Diese vierte Steckausnehmung erstreckt sich über den 90°-Knick des Winkelverbinders hinweg und somit auch teilweise in den Wandanschlussabschnitt 10.

Die in der Darstellung A-A von der Seite dargestellte zweite Lamelle 3 erstreckt sich in der dargestellten Zeichnung an deren einen (in der Darstellung oberen) endseitigen Abschnitt in Höhenrichtung bis zu einem in dem Befestigungsabschnitt 10 des Wandanschlusselements 8 liegenden Ende der vierten Steckausnehmung 11. Der Befestigungsabschnitt 10 liegt in diesem Bereich bereits flächig an der Wand an. Jenseits der vierten Steckausnehmung 11 ist der Befestigungsabschnitt 10 mit der Wand verbunden.

Rein beispielhaft ist die Verbindung des Befestigungselements 10 zur Wand hier mit einer Schraube vorgesehen, welche in ein einen Rand der Wandöffnung 20 definierendes Profil 22 eingeschraubt ist. In diesem Fall stellt das dargestellte Profil 22 einen Teil der die Wandöffnung 20 enthaltenden Wand dar.

Im Bereich des Steckabschnitts 9 erstreckt sich die vierte Steckausnehmung 11 bis in etwa zu einer Mitte des Steckabschnitts 9. Die Höhe des stehengebliebenen Materials des Steckabschnitts 9 entspricht einer Höhe der dritten Steckausnehmung in der im Schnitt A-A seitlich dargestellten zweiten Lamelle 3. In dem dargestellten montierten Zustand stützt sich der Absatz 21 der zweiten Lamelle 3 ferner an der Wand, bzw. hier dem Profil 22, ab. Durch die Über-Kreuz-Steckverbindung mit dem Wandanschlusselement 8 und dessen Festlegung über den Befestigungsabschnitt 10 ist die Lamelle 3 somit an der Wand (bzw. hier dem Profil 22) festgelegt.

In der weiteren Schnittdarstellung B-B ist die Verbindung der ersten Lamelle 2 über Wandanschlusselemente 8 an die Wand (bzw. Profile) in gleicher Weise an beiden endseitigen Abschnitten der ersten Lamelle 2 vorgesehen.

An dem zweiten (in Schnitt A-A unteren) endseitigen Abschnitt der zweiten Lamelle 3 ist keine Verbindung über ein Wandanschlusselement 8 vorgesehen. Stattdessen ist sie an dieser Stelle entsprechend der Geometrie der Wandöffnung 20 an deren Rand gerade abgelängt. Auf diese Weise kann beispielsweise die Länge der Lamellen 3 individuell an verschiedene Wandöffnungen 20 angepasst werden. Ein Wandanschlusselement 8 ist hier somit frei bzw. lose.

Darüber hinaus sind neben den unterschiedlichen Lamellen auch unterschiedliche Arten von Sicherungselementen 12 vorgesehen. Die unterschiedlichen Sicherungselemente 12 dienen zum einen der Anpassung an unterschiedliche lokale Platzverhältnisse und zum anderen einer Variation der Ausrichtung der zur Befestigung der Sicherungselemente 12 verwendeten Befestigungsmittel. In der dargestellten Ausführungsform sind beispielhaft in einer unteren Hälfte des Objektschutzgitters die bereits in Fig. 3 dargestellten Flachverbinder 13 als Sicherungselemente 12 vorgesehen. Teilweise werden diese an Stellen, an welchem eine einzelne horizontale Lamelle, beispielsweise zu Leitungdurchführung, lokal ausgenommen ist, durch einen in Bezug auf Fig. 6 noch näher erläuterten T-Verbinder ersetzt.

In einer oberen Hälfte des Objektschutzgitters 1 sind hingegen sogenannte Bügelhalter 16 zur Verbindung der Lamellen 2, 3 vorgesehen. Diese werden in Bezug auf Fig. 7 noch näher erläutert.

Mit einem derart gestalteten Objektschutzgitter 1 können somit Leitungsdurchführungen flexibel ermöglicht und ein Restquerschnitt der Wandöffnung 20 dennoch engmaschig gesichert werden.

Fig. 5 zeigt eine Draufsicht mit Quer- und Längsschnitt eines Verbindungselements.

Dieses Verbindungselement ist hier mit beidseitig einer Lamelle 2 vorgesehenen U-förmigen Flachverbindern 13 ausgebildet. Ein Flachverbinder 13 ist jeweils als ein Flacheisen mit an einem Rand eintretender und sich bis etwa in die Mitte erstreckender Ausnehmung in Lamellenstärke mit Spielpassung ausgebildet. Die Ausnehmung ist beispielsweise eingefräst, sodass eine U-Form des Flachverbinders 13 entsteht. Im Bereich der so entstehenden U-Schenkel ist jeweils eine Befestigungsbohrung vorgesehen.

Ein erster Flachverbinder 13A weist bei der dargestellten Ausführungsform einen Senkansatz zum Versenken eines SenkSchraubenkopfes auf. Beispielsweise kann es sich bei einer dazu verwendeten Senkschraube um eine M10-Senkschraube nach DIN 7991 handeln. Bei einem zweiten Flachverbinder 13B ist die Befestigungsbohrung mit einem Innengewinde zum Verschrauben der Senkschraube versehen.

Die seitlichen Flanken des Flacheisens sind abgeschrägt ausgebildet, beispielsweise mittels Brennschneiden. Insbesondere wird auf diese Weise der Ansatz eines Hebelwerkzeuges an dem Flachverbinder 13 erschwert.

Fig. 6 zeigt ein Verbindungselement 12 nach Fig. 5 mit Sicherungseinsatz.

Wie bereits in Bezug auf Fig. 2D erwähnt, wird ein zur Befestigung des Flachverbinders 13 vorgesehener Werkzeugansatz 14 eines Befestigungsmittels im montierten Zustand mit einem kraftschlüssig in den Werkzeugansatz 14 eingetriebenen Sicherungseinsatz 15 versehen. Je nach Ausführung des Werkzeugansatzes kann es sich ggfs. auch um einen Sicherungsaufsatz handeln.

Beispielsweise kann, wie in der dargestellten Ausführungsform, bei einem Innensechskant als Werkzeugansatz 14 eine Stahlkugel als Sicherungseinsatz 15 eingetrieben werden.

Fig. 7 zeigt eine Draufsicht und Vorderansicht eines Verbindungselements gemäß einer weiteren Ausführungsform.

Hierbei handelt es sich um einen T-Verbinder, welcher mit einem Flachverbinder 13 gemäß Fig. 5 und zwei Winkelstücken 23 gebildet ist. Während sich der Flachverbinder 13 über den Kreuzungsbereich 4 hinweg erstreckt sind die Winkelstücke 23 jeweils in Ecken des Kreuzungsbereichs 4 eingesetzt.

Fig. 8 zeigt eine Draufsicht mit Quer- und Längsschnitt eines Verbindungselements gemäß einer noch weiteren Ausführungsform.

Das Sicherungselement 12 ist hier als Bügelhalter 16 ausgebildet, welcher einen die erste Lamelle 2 befestigenden U-förmigen Bügel 17 und eine den Kreuzungsbereich 4 überdeckende Schelle 18 umfasst. Bei dem Bügel 17 kann es sich beispielsweise um einen Rundstahlbügel nach DIN 3570 handeln, zum Beispiel in der Dimension M10.

Der Bügelhalter 16 weist einen ersten und einen zweiten U-förmigen Bügel 17, 17' auf, welche beidseitig des Kreuzungsbereichs 4 mit der ersten Lamelle 2 und mit jeweils beiden Bügelenden 19, 19' mit der Schelle 18 befestigt sind.

Zur Befestigung der Bügelenden 19, 19' weist die Schelle 18 Durchgangslöcher auf, hinter welchen eine Mutter auf die Bügelenden 19, 19' aufgesetzt ist.

Zur Abdeckung der Muttern ist ein C-förmiges Abdeckblech vorgesehen, welches mit einer Senkschraube an der Schelle 18 befestigt ist.

Obwohl die vorliegende Erfindung anhand bevorzugter Ausführungsbeispiele vorstehend vollständig beschrieben wurde, ist sie darauf nicht beschränkt, sondern auf vielfältige Art und Weise im Rahmen des Schutzbereichs, der durch den beigefügten Satz von Ansprüchen definiert ist, modifizierbar.

### Bezugszeichenliste

- 1: Objektschutzgitter
- 2: erste Lamelle
- 3: zweite Lamelle
- 4: Kreuzungsbereich
- 5: erste Steckausnehmung
- 6: zweite Steckausnehmung
- 7: dritte Steckausnehmung
- 8: Wandanschlusselement
- 9: Steckabschnitt
- 10: Befestigungsabschnitt
- 11: vierte Steckausnehmung
- 12: Sicherungselement
- 13: Flachverbinder
- 14: Werkzeugansatz
- 15: Sicherungseinsatz
- 16: Bügelhalter
- 17,17': Bügel
- 18: Schelle
- 19, 19': Bügelende
- 20: Wandöffnung
- 21: Absatz
- 22: Profil
- 23: Winkelstück

## Patentansprüche

1. Objektschutzgitter (1) zum nachträglichen Einbau in Wandöffnungen, insbesondere zur Sicherung eines Restquerschnitts einer Wandöffnung mit Leitungsdurchführung,
mit einer ersten Lamelle (2),
mit einer zweiten Lamelle (3), welche in einer gemeinsamen Ebene in einem Winkel zu der ersten Lamelle (2) angeordnet ist, wobei in einem Kreuzungsbereich (4) die erste Lamelle (2) eine erste Steckausnehmung (5) und die zweite Lamelle (3) eine der ersten Steckausnehmung (5) entgegengesetzt ausgerichtete zweite Steckausnehmung (6) aufweist, sodass die erste und zweite Lamelle (2,3) ineinander steckbar sind, wobei jeweils an zumindest einem endseitigen Abschnitt der Lamellen (2, 3) eine dritte Steckausnehmung (7) vorgesehen ist, und
mit einem Wandanschlusselement (8), welches einen in die dritte Steckausnehmung (7) einsteckbaren Steckabschnitt (9) und einen mit einer Wand befestigbaren Befestigungsabschnitt (10) aufweist, wobei der Steckabschnitt (9) eine vierte Steckausnehmung (11) aufweist und derart ausgebildet ist, dass die Lamellen (2, 3) damit an der Wand formschlüssig festlegbar sind.

2. Objektschutzgitter nach einem der vorstehenden Ansprüche,
**dadurch gekennzeichnet,**
**dass** die erste und zweite Steckausnehmung (5, 6) jeweils als gerader, einen Lamellenquerschnitt teilweise durchdringender Schlitz ausgebildet sind.

3. Objektschutzgitter nach Anspruch 2,
**dadurch gekennzeichnet,**
**dass** eine Breite des Schlitzes im Wesentlichen einer Lamellenstärke entspricht.

4. Objektschutzgitter nach einem der vorstehenden Ansprüche,
**dadurch gekennzeichnet,**
**dass** die dritte Steckausnehmung (7) der zweiten Steckausnehmung (6) entgegengesetzt ausgerichtet ist.

5. Objektschutzgitter nach einem der vorstehenden Ansprüche,
**dadurch gekennzeichnet,**
**dass** der Steckabschnitt (9) derart ausgebildet ist, dass eine Lamelle (2, 3) damit in alle Raumrichtungen festlegbar ist.

6. Objektschutzgitter nach einem der vorstehenden Ansprüche,
**dadurch gekennzeichnet,**
**dass** das Wandanschlusselement (8) als Wandanschlusswinkel ausgebildet ist, wobei der Steckabschnitt (9) an einem ersten Winkelarm und der Befestigungsabschnitt (10) an einem zweiten Winkelarm vorgesehen sind.

7. Objektschutzgitter nach Anspruch 6,
**dadurch gekennzeichnet,**
**dass** die vierte Steckausnehmung (11) in den ersten Winkelarm des Steckabschnitts (9) eingebracht ist, und der dritten Steckausnehmung (7) entgegengesetzt ausgerichtet ist.

8. Objektschutzgitter nach Anspruch 7,
**dadurch gekennzeichnet,**
**dass** die dritte Steckausnehmung (7) als gerader, einen Lamellenquerschnitt teilweise durchdringender Schlitz ausgebildet ist, dessen Breite im Wesentlichen einer Winkelstärke entspricht.

9. Objektschutzgitter nach Anspruch 7 oder 8,
**dadurch gekennzeichnet,**
**dass** die vierte Steckausnehmung (11) als gerader, einen Querschnitt des Steckabschnitts (9) teilweise durchdringender Schlitz ausgebildet ist, dessen Breite im Wesentlichen der Lamellenstärke entspricht.

10. Objektschutzgitter nach einem der vorstehenden Ansprüche,
**dadurch gekennzeichnet,**
**dass** in dem Kreuzungsbereich (4) ein Sicherungselement (12) zur Sicherung der Steckverbindung vorgesehen ist.

11. Objektschutzgitter nach Anspruch 10,
**dadurch gekennzeichnet,**
**dass** das Sicherungselement (12) einen Flachverbinder (13) aufweist, welcher mit der ersten Lamelle (2) derart befestigbar vorgesehen ist, dass er sich in dem Kreuzungsbereich parallel zu der ersten Lamelle über die zweite Lamelle erstreckt und die zweite Lamelle so formschlüssig in der ersten Steckausnehmung sichert.

12. Objektschutzgitter nach Anspruch 11,
**dadurch gekennzeichnet,**
**dass** das Sicherungselement (12) zwei sich in dem Kreuzungsbereich (4) an beiden Seiten der ersten Lamelle (2) gegenüberliegend angeordnete Flachverbinder (13) aufweist.

13. Objektschutzgitter nach Anspruch 11 oder 12,
**dadurch gekennzeichnet,**
**dass** ein zur Befestigung des Flachverbinders vorgesehener Werkzeugansatz (14) im montierten Zustand mit einem kraftschlüssig eingetriebenen Sicherungseinsatz (15) versehen ist.

14. Objektschutzgitter nach Anspruch 10,
**dadurch gekennzeichnet,**
**dass** das Sicherungselement (12) einen Bügelhalter (16) aufweist, welcher einen die erste Lamelle (2) befestigenden U-förmigen Bügel (17) und eine den Kreuzungsbereich (4) überdeckende Schelle (18) umfasst.

15. Objektschutzgitter nach Anspruch 14,
**dadurch gekennzeichnet,**
**dass** der Bügelhalter einen ersten und einen zweiten U-förmigen Bügel (17, 17') aufweist, welche beidseitig des Kreuzungsbereichs (4) mit der ersten Lamelle (2) und mit jeweils beiden Bügelenden (19, 19') mit der Schelle (18) befestigt sind.

## Claims

1. Object protection grating (1) for retrofitting in wall openings, in particular for securing a remaining cross-section of a wall opening having a cable feed-through, comprising a first lamella (2),
comprising a second lamella (3) arranged in a shared plane at an angle to the first lamella (2), the first lamella (2) having a first plug-in recess (5) and the second lamella (3) having a second plug-in recess (6), orientated counter to the first plug-in recess (5), in a crossing region (4), in such a way that the first and second lamella (2, 3) can be plugged into one another, a third plug-in recess (7) being provided on at least one end portion of the lamellae (2, 3) in each case, and
comprising a wall connection element (8), which has a plug-in portion (9) pluggable into the third plug-in recess (7) and a fastening portion (10) fastenable to a wall, the plug-in portion (9) having a fourth plug-in recess (11) and being formed in such a way that the lamellae (2, 3) can thereby be positively fixed to the wall.

2. Object protection grating according to any of the preceding claims,
**characterised**
**in that** the first and second plug-in recess (5, 6) are each formed as a straight slit which partially penetrates through a lamella cross section.

3. Object protection grating according to claim 2, **characterised**
**in that** a width of the slit substantially corresponds to a lamella thickness.

4. Object protection grating according to any of the preceding claims,
**characterised**
**in that** the third plug-in recess (7) is orientated counter to the second plug-in recess (6).

5. Object protection grating according to any of the preceding claims,
**characterised**
**in that** the plug-in portion (9) is formed in such a way that a lamella (2, 3) can thereby be fixed in all spatial directions.

6. Object protection grating according to any of the preceding claims,
**characterised**
**in that** the wall connection element (8) is formed as a wall connection elbow, the plug-in portion (9) being provided on a first elbow arm and the fastening portion (10) on a second elbow arm.

7. Object protection grating according to claim 6, **characterised**
**in that** the fourth plug-in recess (11) is formed in the first elbow arm of the plug-in portion (9) and is orientated counter to the third plug-in recess (7).

8. Object protection grating according to claim 7, **characterised**
**in that** the third plug-in recess (7) is formed as a straight slit which partially penetrates through a lamella cross section and the width of which substantially corresponds to an elbow thickness.

9. Object protection grating according to either claim 7 or claim 8,
**characterised**
**in that** the fourth plug-in recess (11) is formed as a straight slit which partially penetrates through a cross section of the plug-in portion (9) and the width of which substantially corresponds to the lamella thickness.

10. Object protection grating according to any of the preceding claims,
**characterised**
**in that** a securing element (12) for securing the plug-in connection is provided in the crossing region (4).

11. Object protection grating according to claim 10, **characterised**
**in that** the securing element (12) has a flat connector (13) which is provided fastenable to the first lamella (2) in such a way that said connector extends over the second lamella parallel to the first lamella in the crossing region and thus positively secures the second lamella in the first plug-in recess.

12. Object protection grating according to claim 11, **characterised**
**in that** the securing element (12) has two flat connectors (13) arranged mutually opposite on the two sides of the first lamella (2) in the crossing region (4).

13. Object protection grating according to either claim 11 or claim 12,
**characterised**
**in that** a tool fitting (14) provided for fastening the flat connector is provided with a non-positively driven-in securing insert (15) when mounted.

14. Object protection grating according to claim 10, **characterised**
**in that** the securing element (12) has a holding bracket (16), comprising a U-shaped bracket (17) fastening the first lamella (2) and a clamp (18) covering the crossing region (4).

15. Object protection grating according to claim 14, **characterised**
**in that** the holding bracket has a first and a second U-shaped bracket (17, 17'), which are fastened, on the two sides of the crossing region (4), to the first lamella (2) and by two respective bracket ends (19, 19') to the clamp (18) .

## Revendications

1. Grille de protection d'objets (1) destinée à un montage ultérieur dans des ouvertures murales, en particulier pour bloquer une section transversale restante d'une ouverture murale avec passage de conduite,
comportant une première lamelle (2),
comportant une seconde lamelle (3) qui est agencée dans un plan commun à un certain angle par rapport à la première lamelle (2), dans laquelle, dans une zone de croisement (4), la première lamelle (2) présente un premier évidement d'emboîtement (5) et la seconde lamelle (3) présente un deuxième évidement d'emboîtement (6) dirigé de manière opposée au premier évidement d'emboîtement (5), de sorte que les première et seconde lamelles peuvent être emboîtées l'une dans l'autre, dans laquelle un troisième évidement d'emboîtement (7) est prévu respectivement sur au moins une partie d'extrémité des lamelles (2, 3), et
comportant un élément de raccordement mural (8) qui comporte une partie d'emboîtement (9) pouvant être emboîtée dans le troisième évidement d'emboîtement (7) et pouvant être fixée à un mur, dans laquelle la partie d'emboîtement (9) présente un quatrième évidement d'emboîtement (11) et est réalisée de telle sorte que les lamelles (2, 3) peuvent ainsi être fixées au mur par complémentarité de formes.

2. Grille de protection d'objets selon l'une des revendications précédentes, **caractérisée en ce**
**que** les premier et deuxième évidements d'emboîtement (5, 6) sont respectivement réalisés sous forme d'encoche droite traversant en partie une section transversale de lamelle.

3. Grille de protection d'objets selon la revendication 2, **caractérisée en ce**
**qu'**une largeur de l'encoche correspond sensiblement à une épaisseur de lamelle.

4. Grille de protection d'objets selon l'une des revendications précédentes, **caractérisée en ce que** le troisième évidement d'emboîtement (7) est dirigé de manière opposée au deuxième évidement d'emboîtement (6).

5. Grille de protection d'objets selon l'une des revendications précédentes,
**caractérisée en ce**
**que** la partie d'emboîtement (9) est réalisée de telle sorte qu'une lamelle (2, 3) peut ainsi être fixée dans toutes les directions de l'espace.

6. Grille de protection d'objets selon l'une des revendications précédentes, **caractérisée en ce que** l'élément de raccordement mural (8) est réalisé sous forme d'équerre de raccordement mural, dans laquelle la partie d'emboîtement (9) est prévue sur une première aile d'équerre et la partie de fixation (10) est prévue sur une seconde aile d'équerre.

7. Grille de protection d'objets selon la revendication 6, **caractérisée en ce**
**que** le quatrième évidement d'emboîtement (11) est inséré dans la première aile d'équerre de la partie d'emboîtement (9), et le troisième évidement d'emboîtement (7) est dirigé de manière opposée.

8. Grille de protection d'objets selon la revendication 7, **caractérisée en ce**
**que** le troisième évidement d'emboîtement (7) est réalisé sous forme d'encoche droite traversant en partie une section transversale de lamelle, dont la largeur correspond sensiblement à une épaisseur d'équerre.

9. Grille de protection d'objets selon la revendication 7 ou 8,
**caractérisée en ce**
**que** le quatrième évidement d'emboîtement (11) est réalisé sous forme d'encoche droite traversant en partie une section transversale de la partie d'emboîtement (9), dont la largeur correspond sensiblement à l'épaisseur de lamelle.

10. Grille de protection d'objets selon l'une des revendications précédentes, **caractérisée en ce que** dans la zone de croisement (4) est prévu un élément de blocage (12) destiné à bloquer la liaison par emboîtement.

11. Grille de protection d'objets selon la revendication 10, **caractérisée en ce**
**que** l'élément de blocage (12) présente un élément de raccordement plat (13) qui est destiné à être fixé avec la première lamelle (2) de telle sorte qu'il s'étend au-dessus de la seconde lamelle dans la zone de croisement parallèlement à la première lamelle et qu'il bloque ainsi la seconde lamelle dans le premier évidement d'emboîtement par complémentarité de formes.

12. Grille de protection d'objets selon la revendication 11, **caractérisée en ce**
**que** l'élément de blocage (12) présente deux éléments de raccordement plats (12) agencés dans la zone de croisement (4) de manière opposée aux deux côtés de la première lamelle (2) .

13. Grille de protection d'objets selon la revendication 11 ou 12,
**caractérisée en ce**
**qu'**un embout d'outil (14) destiné à fixer l'élément de raccordement plat est muni, à l'état monté, d'un embout de blocage (12) entraîné de manière forcée.

14. Grille de protection d'objets selon la revendication 10, **caractérisée en ce**
**que** l'élément de blocage (12) présente un support d'étrier (16) qui comprend un étrier en forme de U (17) fixant la première lamelle (2) et un collier (18) recouvrant la zone de croisement (4).

15. Grille de protection d'objets selon la revendication 14, **caractérisée en ce**
**que** le support d'étrier présente un premier et un second étrier en forme de U (17, 17') qui sont fixés des deux côtés de la zone de croisement (4) avec la première lamelle (2) et avec le collier (18) avec chacune des deux extrémités d'étrier (19, 19').
